# EUROPÄISCHE PATENTSCHRIFT

(11) **EP 4 124 277 B1**
(45) Veröffentlichungstag und Bekanntmachung des Hinweises auf die Patenterteilung: **21.08.2024**
(21) Anmeldenummer: 22000188.7
(22) Anmeldetag: 28.07.2022
(51) Int. Cl.: A47L 15/00, A47L 15/13

(54) **VORRICHTUNG FÜR DAS SPÜLEN VON TRINKGEFÄSSEN**
DEVICE FOR RINSING DRINKING CONTAINERS
DISPOSITIF DE RINÇAGE DE RÉCIPIENTS À BOIRE

(30) Priorität: 30.07.2021 DE 102021003939
(43) Veröffentlichungstag der Anmeldung: 01.02.2023
(73) Patentinhaber: Winkler, Hans-Dieter, 33184 Altenbeken (DE)
(72) Erfinder: Winkler, Hans-Dieter, 33184 Altenbeken (DE)
(74) Vertreter: Rieke, Andreas

(56) Entgegenhaltungen:
- EP-A2- 0 733 337
- WO-A1-2005/072596
- WO-A1-2020/218777
- DE-U1- 202017 006 320
- KR-A- 20030 017 203
- KR-B1- 101 891 543
- KR-B1- 102 052 837
- US-A- 5 598 859
- US-A1- 2011 135 833
- US-A1- 2017 166 431

## Beschreibung

Die Erfindung betrifft eine mobile Vorrichtung für das Spülen von Trinkgefäßen, insbesondere von Gläsern und Bechern.

In Haushalten genutzte Geschirrspülmaschinen sind hinlänglich bekannt. Für einen mobilen Einsatz sind diese jedoch wenig geeignet und ist insbesondere der Spülvorgang regelmäßig von erheblicher Dauer. Insoweit sind diese Geschirrspülmaschinen für beispielsweise eine mobile Verwendung in Festzelten auf Volksfesten ungeeignet.

Häufig finden stattdessen sogenannte Tunnelgeschirrspülmaschinen Verwendung, bei denen zu reinigendes Geschirr gleichsam eine Waschstraße linear durchläuft. Dabei sind Längen von etlichen Metern durchaus üblich, hervorgerufen durch aufeinander abfolgende Stationen wie Vorreinigung, Hauptreinigung und Trocknung. Aufgrund dieser Länge sind derartige Tunnelgeschirrspülmaschinen regelmäßig nur zerlegt transportabel, was einen erheblichen Zeitaufwand für den Auf- bzw. Abbau bedeutet. Auch ein Verlasten beispielsweise in einem normalen Kombi ist aufgrund der Baulänge nur höchst selten möglich.

Handspülvorrichtungen sind im Bereich des gewerblichen Gläserspülens keine wirkliche Alternative. Zum einen erfordern sie eine kostenpflichtige Spülkraft. Insbesondre kann jedoch aufgrund fehlerhafter Spültechnik die DIN 10511 *"*Gewerbliches Gläserspülen mit Glasspülmaschinen*"* nicht erfüllt werden. Grundsätzlich besteht darüber hinaus durch die regelmäßig angewendete Bürstentechnik die Gefahr einer Kreuzkontamination und des Glasbruchs wie auch einer schlechten Reinigung bspw. bei einer Verunreinigung eines Glases durch Lippenstift.

Das Dokument WO2005/072596 A offenbart eine mobile Vorrichtung für das Spülen von Trinkgefäßen, insbesondere von Gläsern und Bechern, wobei die Vorrichtung eine von einem Schwenkantrieb angetriebene, vertikale, zentrale Achse, an der radial gleichmäßig Haltevorrichtungen in einer gemeinsamen Ebene mitrotierend und höhenstellbar angebunden sind, aufweist, und eine Steuerung für ein Erfassen, Umsetzen und Abgabe der Trinkgefäße durch Anheben und Absenken der Haltevorrichtungen während einer Umdrehung der Achse von einer ersten Aufnahmestation der Trinkgefäße über weitere, ringförmig angeordneten Stationen bis hin zu einer Abgabestation der Trinkgefäße.

Weitere Reinigungsvorrichtungen sind aus KR 2003 0017203 A, KR 101 891 543 B1, KR102 052 837 B1 und WO2020/218777 A bekannt.

Vor diesem Hintergrund macht die Erfindung es sich zur Aufgabe, eine äußerst kompakte und dennoch leistungsfähige mobile Vorrichtung und somit insbesondere von Hand tragbare Vorrichtung für das Spülen von Trinkgefäßen zur Verfügung zu stellen, insbesondere für das Spülen von Gläsern und Bechern, die problemlos auch beispielsweise in einem Kombi transportabel ist und die der DIN 10511 genügt.

Gelöst wird diese technische Problematik durch eine Vorrichtung gemäß des Anspruchs 1.

Die Vorrichtung nach der Erfindung weist eine Vielzahl von Vorteilen auf. Zunächst ist die Vorrichtung äußerst kompakt und bedarf nur einer geringen Aufstellfläche. In einfacher Weise ist sie auch in einem Pkw verlastbar.

Bei der Vorrichtung nach der Erfindung wird der lineare Weg beispielsweise in einer Tunnelgeschirrspülmaschine durch eine Kreisbewegung ersetzt und hierdurch eine sehr kurze Baulänge erreicht. Hierzu weist die Vorrichtung eine von einem Schwenkantrieb angetriebene, vertikale, zentrale Achse auf. In einer gemeinsamen Ebene sind radial gleichmäßig beabstandete, höhenstellbare Greifvorrichtungen vorgesehen, die an der Achse angebunden mitrotieren. Eine Steuerung koordiniert das Erfassen der Trinkgefäße, die Auf- bzw. Abbewegungen der Greifvorrichtungen bei einer Umdrehung an den einzelnen Stationen sowie die Abgabe der Trinkgefäße.

Durch Absenken einer Greifvorrichtung an einer ersten Aufnahmestation wird ein Trinkgefäß von dieser ergriffen. Nach dem Ergreifen des Trinkgefäßes wird die Greifvorrichtung angehoben und mit oder nach dem Anheben wird mit Drehen der Achse dieses Trinkgefäß an eine nachfolgende Station umgesetzt und dort für eine Behandlung abgesenkt. Mit dem Absenken wird eine dieser ersten Greifvorrichtung nachfolgende zweite Greifvorrichtung gleichfalls abgesenkt und ergreift das nächste Trinkgefäß. Dieser Vorgang wiederholt sich mehrfach und nachdem etliche ringförmig angeordnete Stationen durchlaufen sind wird an einer letzten, einer Abgabestation, das Trinkgefäß durch Absenken der Greifvorrichtung abgesetzt.

Nach der Aufnahmestation schließen sich die für den Reinigungsprozess des Trinkgefäßes vorgesehenen Stationen an. Nach der Aufnahmestation ist eine zweite Station für eine Vorreinigung vorgesehen, eine dritte Station für eine Hauptreinigung und eine vierte Station für eine Nachreinigung und/oder Trocknung, bevor das Trinkgefäß an der letzten, der Abgabestation, abgegeben wird.

Die Hauptreinigung erfolgt hierbei in einem Ultraschallbad.

Das Ultraschallbad bietet den Vorteil einer sehr guten Reinigung auch bei einer Verschmutzung durch bspw.

Lippenstift, aber auch bei Herpes, Viren, wie Corona-Viren oder dergleichen mehr.

Weitere Stationen sind darüber hinaus möglich, bspw. kann die Vorrichtung noch durch eine Kontrollstufe erweitert werden, in der ein gespültes Trinkgefäß auf Sauberkeit und Keimfreiheit kontrolliert wird.

Vor diesem Hintergrund ist es zweckmäßig, wenn die Anzahl der Greifvorrichtungen der Anzahl der Stationen entspricht. Mit jedem Absenken der Greifvorrichtungen erfolgt somit eine Behandlung eines Trinkgefäßes an einer Station bzw. eine Aufnahme bzw. Abgabe eines solchen.

Die Vorrichtung nach der Erfindung erlaubt so einen weitgehenden kontinuierlichen Durchlauf der Trinkgefäße durch die einzelnen Stationen und eine schonende, Glasbruch vermeidende Reinigung der Trinkgefäße.

Dabei kann vorgesehen sein, dass jede Greifvorrichtung über einen Hubantrieb verfügt. Bevorzugt wird jedoch, dass ein Hubantrieb für die Höhenstellung der zentralen Achse vorgesehen ist. Mit der Achse werden dann alle Greifvorrichtungen gleichzeitig angehoben bzw. abgesenkt.

Dabei hat es sich als zweckmäßig erwiesen, wenn die Greifvorrichtungen über den Umfang in einer gleichmäßigen Teilung angeordnet sind, wie auch die einzelnen Stationen. Von Station zu Station sind dann jeweils gleiche Drehwinkel vorgegeben.

In konstruktiver Ausgestaltung kann dann vorgesehen sein, dass die Greifvorrichtungen an einem Aufnahmestern, einem Flügelrad oder einer einfachen Platte angeordnet sind.

Die Ausbildung der Greifvorrichtungen ist weitgehend freibleibend. Bevorzugt werden Vakuumsauger. Eine Alternative stellen Fingern dar, die ein Trinkgefäß eingeklemmt halten.

Auch die Ausbildung der Antriebe ist weitgehend freibleibend. Insbesondere ist an pneumatische und elektrische Antriebe gedacht, gegebenenfalls auch an mechanische.

Dabei hat es sich als zweckmäßig erwiesen, wenn ein Hubantrieb und/oder ein Schwenkantrieb für die zentrale Achse und/oder eine Vakuumpumpe für die Beaufschlagung der Vakuumsauger mit einem Unterdruck oberhalb der Greifvorrichtungen angeordnet ist/sind.

Darüber hinaus kann weiter vorgesehen sein, dass oberhalb der Greifvorrichtungen eine Führung für die zentrale Achse angeordnet ist.

Diese Maßnahmen bieten den Vorteil, dass der Raum unterhalb der Greifvorrichtungen für die Anordnung der einzelnen Stationen und deren Ausgestaltung weitgehend freibleibend ist.

Die Zu- und/oder die Abfuhr der Trinkgefäße kann auf Rutschen und/oder in Magazinen erfolgen. Eine Alternative bieten verschwenkbare, halbmondartige Böden, über denen jeweils eine feststehende Führung mit einem Anschlag angeordnet ist. Auf einen ersten Boden werden, in der Regel von Hand und außerhalb der Vorrichtung, eine bestimmte Anzahl von zu spülenden Trinkgefäßen - wie beispielsweise 20 Trinkgefässen - abgestellt. Vorzugsweise entspricht die Anzahl der Trinkgefäße der Anzahl der Stationen. Mit jedem Verschwenken der Greifvorrichtungen verschwenkt der Boden in die Vorrichtung, bis ein weiteres Glas an den Anschlag stößt und dort von der nachfolgenden Greifvorrichtung erfasst werden kann.

Somit werden die Trinkgefässe automatisch der Vorrichtung zugeführt.

Die Abgabe der Trinkgefäße erfolgt dann auf einem gegenläufig verschwenkbaren Boden.

Letztlich ist vorgesehen, dass die Vorrichtung eine Einhausung aufweist, mit zwei Öffnungen für die Zuführung und die Abgabe der Trinkgefäße.

Die Erfindung wird anhand der Zeichnung näher erläutert, in der lediglich ein Ausführungsbeispiele dargestellt ist. In der Zeichnung zeigt:
- Fig. 1:: eine erste isometrische Darstellung der Vorrichtung nach der Erfindung ohne Einhausung,
- Fig. 2:: eine zweite isometrische Darstellung,
- Fig. 3:: eine erste seitliche Darstellung,
- Fig. 4:: eine zweite seitliche Darstellung,
- Fig. 5:: eine dritte seitliche Darstellung und
- Fig. 6:: eine Draufsicht.

Die Vorrichtung 1 weist über einer runden Bodenplatte 2 eine von durchgehenden Stäben 3,4 getragene Deckplatte 5 auf. Eine daran angeschlossene Einhausung ist in der Zeichnung nicht dargestellt.

Zwischen der Bodenplatte 2 und der Deckplatte 5 sind zwei Trägerplatten 6,7 angeordnet. Bei dem Ausführungsbeispiel der Vorrichtung 1 erfolgt oberhalb der unteren Trägerplatte 7 die Reinigung von Trinkgefäßen an drei Stationen. Zwei weitere Stationen dienen der Aufnahme der Trinkgefäße bzw. deren Abgabe.

Der Zuführung von Trinkgefäßen 8,9 dient ein in der Horizontalen verschwenkbarer, halbmondartiger Boden 10, auf dem von Hand Trinkgefäße abgestellt werden. Vorzugsweise entspricht die Anzahl der auf dem Boden 10 abgestellten Gläser der Anzahl der Stationen, bei dem Ausführungsbeispiel fünf.

Oberhalb des mit einem Rand versehenen Bodens 10 ist eine Führung 11 vorrichtungsfest über einen Stab 12 auf der Trägerplatte 7 abgestützt. Durch die Führung 11 wird weiter ein Anschlag 13 für die abgestellten Trinkgefäße ausgebildet. Ein gegen diesen Anschlag 13 gehaltenes Trinkgefäß wird sodann von einer abgesenkten Greifvorrichtung 14, hier in Form eines Vakuumsaugers oder von Fingern, erfasst. Nach dem Anheben der Greifvorrichtung 14 in die in Figur 1 wiedergegebene Position wird die Greifvorrichtung 14 um eine zentrale, vertikale Achse hin zu einer zweiten Station 15 verschwenkt, die bei dem Ausführungsbeispiel durch eine Vorspüleinheit ausgebildet wird.

Ein angehobenes Trinkgefäß 8 wird sodann in die Vorspüleinheit abgesenkt und vorab gereinigt. Synchron mit diesem Absenken erfasst eine der Greifvorrichtung 14 folgende Greifvorrichtung ein Trinkgefäß, das durch Verschwenken des Bodens 10 gemäß Pfeilrichtung, vgl. auch Fig. 6, in Anlage an den Anschlag 13 der Führung 13 verbracht wurde.

Nach der Vorreinigung in der Vorspüleinheit der Station 15 wird ein Trinkgefäß 8 erneut angehoben und zu einer dritten Station 16 verschwenkt, in der eine Hauptreinigung beispielsweise in einem Ultraschallbad erfolgt. Nach erneutem Anheben und Verschwenken und folgendem Absenken erfolgt in einer vierten Station 17 eine Nachreinigung und/oder Trocknung.

Nach der Vollendung des Reinigungsprozesses werden die Trinkgefäße auf einem weiteren verschwenkbaren, halbmondartigen Boden 18 abgesetzt, der gegenläufig zu dem Boden 10 verschwenkt, womit Trinkgefäße gegen den Anschlag 19 der Führung 20 verschwenkt werden. Fig. 6 zeigt die beiden Böden 10,18 außerhalb der Vorrichtung 1. Derart verchwenkt kann der Boden 10 mit Trinkgefäßen bestückt werden bzw. können Trinkgefäße dem Boden 18 entnommen werden.

Unterhalb der Trägerplatte 7 sind Drehantriebe 25,26 für die Böden 10,18 vorgesehen. Auch Spülpumpen 27,28 für die Vorspülung bzw. die Nachspülung sind dort angeordnet. Damit verbleibt der Raum zwischen den Trägerplatten 7,8 für die Gestaltung der einzelnen Stationen weitestgehend frei.

Dazu trägt bei, dass oberhalb der Trägerplatte 6 ein Hubantrieb 30 für eine Höhenstellung der zentralen Achse angeordnet ist. Unmittelbar unterhalb der Trägerplatte 6 und damit über den Greifvorrichtungen 14 ist ein Schwenkantrieb 31 für das Verschwenken der zentralen Achse vorgesehen.

Über einen Aufnahmestern 32 sind die Greifvorrichtungen 14 radial gleichmäßig beabstandet in einer gemeinsamen Ebene an die zentrale Achse angebunden. Damit werden die hier fünf Greifvorrichtungen synchron höhengestellt und verschwenkt.

Bei dem Ausführungsbeispiel entspricht die Anzahl der Stationen der Anzahl der Greifvorrichtungen, die über den Umfang in einer gleichmäßigen Teilung hier von 72° angeordnet sind. Um die hier als Vakuumsauger ausgebildeten Greifvorrichtungen 14 mit einem Unterdruck zu beaufschlagen, ist auf der Trägerplatte 6 eine Vakuumpumpe noch angeordnet. Auch sind dort Führungen 34,35 für eine vertikale Führung der zentralen Achse vorgesehen.

### Bezugszeichenliste:

1. Vorrichtung
2. Bodenplatte
3. Stab
4. Stab
5. Deckplatte
6. Trägerplatte
7. Trägerplatte
8. Trinkgefäß
9. Trinkgefäß
10. Drehteller
11. Führung
12.Stab
13.Anschlag
14. Greifvorrichtung
15. Station
16. Station
17. Station
18. Drehteller
19. Führung
20.Anschlag
21.
22.
23.
24.
25. Drehantrieb
26.Drehantrieb
27.Spülpumpe
28.Spülpumpe
29.
30. Hubantrieb
31.Schwenkantrieb
32. Aufnahmestern
33. Vakuumpumpe
34. Führung
35. Führung

## Patentansprüche

1. Mobile Vorrichtung für das Spülen von Trinkgefäßen, insbesondere von Gläsern und Bechern, wobei eine von einem Schwenkantrieb (31) angetriebene, vertikale, zentrale Achse, an der radial gleichmäßig beabstandet Greifvorrichtungen (14) in einer gemeinsamen Ebene mitrotierend und höhenstellbar angebunden sind und durch eine Steuerung für ein Erfassen, Umsetzen und Abgabe der Trinkgefäße (8,9) durch Anheben und Absenken der Greifvorrichtungen (14) während einer Umdrehung der Achse von einer ersten Aufnahmestation der Trinkgefäße über weitere, ringförmig angeordnete Stationen (15 bis 17) bis hin zu einer Abgabestation der Trinkgefäße, wobei eine zweite Station (15) für eine Vorreinigung, eine dritte Station (16) für eine Hauptreinigung und eine vierte Station (17) für eine Nachreinigung und/oder Trocknung vorgesehen ist, wobei die Hauptreinigung mittels eines Ultraschallbades erfolgt und die Anzahl der Greifvorrichtungen (14) der Anzahl der Stationen entspricht, so dass ein kontinuierlicher Durchlauf der Trinkgefäße über die Aufnahmestation, die Reinigungsstationen und Abgabestation realisierbar ist.

2. Vorrichtung nach Anspruch 1, **dadurch gekennzeichnet, dass** ein Hubantrieb (30) für die Höhenstellung der zentralen Achse vorgesehen ist.

3. Vorrichtung nach einem oder mehreren der vorangehenden Ansprüche, **dadurch gekennzeichnet, dass** die Greifvorrichtungen (14) über den Umfang in einer gleichmäßigen Teilung angeordnet sind.

4. Vorrichtung nach einem oder mehreren der vorangehenden Ansprüche, **dadurch gekennzeichnet, dass** die Greifvorrichtungen (14) an einem Aufnahmestern (32), einem Flügelrad oder einer Platte angeordnet sind.

5. Vorrichtung nach einem oder mehreren der vorangehenden Ansprüche, **dadurch gekennzeichnet, dass** die Greifvorrichtungen (14) durch Vakuumsauger ausgebildet werden oder mit Fingern versehen sind, die ein Trinkgefäß eingeklemmt halten.

6. Vorrichtung nach einem oder mehreren der vorangehenden Ansprüche, **dadurch gekennzeichnet, dass** ein Hubantrieb (30) und/oder ein Schwenkantrieb (31) für die zentrale Achse und/oder eine Vakuumpumpe (33) oberhalb der Greifvorrichtungen (14) angeordnet ist/sind.

7. Vorrichtung nach einem oder mehreren der vorangehenden Ansprüche, **dadurch gekennzeichnet, dass** oberhalb der Greifvorrichtungen (14) eine vertikale Führung (34,35) für die zentrale Achse angeordnet ist.

8. Vorrichtung nach einem oder mehreren der vorangehenden Ansprüche, **dadurch gekennzeichnet, dass** die Zu- und/oder die Abfuhr der Trinkgefäße auf Rutschen und/oder in Magazinen erfolgt.

9. Vorrichtung nach einem oder mehreren der vorangehenden Ansprüche 1 bis 8, **dadurch gekennzeichnet, dass** die Zu- und/oder die Abfuhr der Trinkgefäße auf verschwenkbaren, halbmondartigen Böden (10,18) erfolgt, über denen jeweils eine feststehende Führung (11,19) mit einem Anschlag (13,20) angeordnet ist.

10. Vorrichtung nach einem oder mehreren der vorangehenden Ansprüche 1 bis 8, **dadurch gekennzeichnet, dass** die Zu- und/oder die Abfuhr der Trinkgefäße auf Drehtellern erfolgt, über denen jeweils eine feststehende Führung mit einem Anschlag angeordnet ist.

## Claims

1. Mobile apparatus for washing drinking vessels, in particular glasses and mugs, wherein a vertical, central spindle driven by a swivel drive (31) to which gripping devices (14) are attached at radially uniform intervals in a common plane and arranged so that they rotate collectively and the height thereof is adjustable, and by a control for grasping, turning and transferring the drinking vessels (8,9) by raising and lowering of the gripping devices (14) during a rotation of the spindle from a first collection station of the drinking vessels via further stations (15 to 17) arranged in a circle until a deposit station of the drinking vessels is reached, wherein a second station (15) is provided for pre-washing, a third station (16) for main washing and a fourth station (17) for post-washing and/or drying, wherein the main washing is carried out by means of an ultrasonic bath and the number of gripping devices (14) is equal to the number of stations, so that a continuous throughput of the drinking vessels can be performed via the collecting stations, the cleaning stations and the deposit station.

2. Apparatus according to Claim 1, **characterized in that** a lift drive (30) is provided for the height adjustment of the central spindle.

3. Apparatus according to one or more of the preceding claims, **characterized in that** the gripping devices (14) are arranged in even distribution around the circumference.

4. Apparatus according to one or more of the preceding claims, **characterized in that** the gripping devices (14) are arranged on a collecting star (32), an impeller wheel or a plate.

5. Apparatus according to one or more of the preceding claims, **characterized in that** the gripping devices (14) are in the form of suction cups or are furnished with fingers that hold a drinking vessel by clamping.

6. Apparatus according to one or more of the preceding claims, **characterized in that** a lift drive (30) and/or a swivel drive (31) for the centrale spindle and/or a vacuum pump (33) is/are arranged above the gripping devices (14).

7. Apparatus according to one or more of the preceding claims, **characterized in that** a vertical guide (34,35) for the central spindle is arranged above the gripping devices (14).

8. Apparatus according to one or more of the preceding claims, **characterized in that** the supply and/or removal of the drinking vessels is assured on chutes and/or in magazines.

9. Apparatus according to one or more of the preceding Claims 1 to 8, **characterized in that** the supply and/or removal of the drinking vessels is assured on swivelling, half-moon shaped bases (10,18), above each of which a stationary guide (11, 19) with an end stop (13, 20) is arranged.

10. Apparatus according to one or more of the preceding Claims 1 to 8, **characterized in that** the supply and/or removal of the drinking vessels is assured on rotary plates, above each of which a stationary guide with an end stop is arranged.

## Revendications

1. Dispositif mobile pour le lavage de récipients pour boisson, en particulier de verres et de coupes, sachant qu'un axe central, vertical entraîné par un mécanisme pivotant (31) est relié conjointement en rotation et de façon réglable en hauteur dans un plan commun aux dispositifs de préhension (14) éloignés radialement de façon uniforme et par une commande pour une saisie, une permutation et un dégagement des récipients pour boisson (8, 9) par soulèvement et abaissement des dispositifs de préhension (14) pendant une révolution de l'axe d'un premier poste de réception des récipients pour boisson en passant par d'autres postes disposés en forme circulaire (15 à 17) jusqu'à un poste de dégagement des récipients pour boisson, sachant qu'un deuxième poste (15) pour un prénettoyage, un troisième poste (16) pour un nettoyage principal et un quatrième poste (17) pour un postnettoyage et/ou séchage sont prévus, sachant que le nettoyage principal a lieu au moyen d'un bain à ultrasons et le nombre des dispositifs de préhension (14) correspond au nombre des postes de telle manière qu'un passage continu des récipients pour boisson par le poste de réception, les postes de nettoyage et le poste de dégagement peut être réalisé.

2. Dispositif selon la revendication 1, ***caractérisé en ce qu'***un mécanisme de levage (30) est prévu pour le réglage en hauteur de l'axe central.

3. Dispositif selon l'une quelconque ou plusieurs des revendications précédentes, ***caractérisé en ce que*** les dispositifs de préhension (14) sont disposés sur la périphérie dans une répartition régulière.

4. Dispositif selon l'une quelconque ou plusieurs des revendications précédentes, ***caractérisé en ce que*** les dispositifs de préhension (14) sont disposés sur un support de réception en étoile (32), une roue à palettes ou un plateau.

5. Dispositif selon l'une quelconque ou plusieurs des revendications précédentes, ***caractérisé en ce que*** les dispositifs de préhension (14) sont constitués par des éléments aspirants à vide ou sont munis de doigts, qui maintiennent serré un récipient pour boisson.

6. Dispositif selon l'une quelconque ou plusieurs des revendications précédentes, ***caractérisé en ce que*** un mécanisme de levage (30) et/ou un mécanisme de pivotement (31) pour l'axe central et/ou une pompe à vide (33) sont disposés au-dessus des dispositifs de préhension (14).

7. Dispositif selon l'une quelconque ou plusieurs des revendications précédentes, ***caractérisé en ce qu'*** un guidage vertical (34, 35) pour l'axe central est disposé au-dessus des dispositifs de préhension (14).

8. Dispositif selon l'une quelconque ou plusieurs des revendications précédentes, ***caractérisé en ce que*** l'arrivée et/ou l'évacuation des récipients pour boisson ont lieu sur des glissières et/ou dans des magasins.

9. Dispositif selon l'une quelconque ou plusieurs des revendications 1 à 8, ***caractérisé en ce que*** l'arrivée et/ou l'évacuation des récipients pour boisson ont lieu sur des fonds (10, 18) pivotables, de type demi-lune sur lesquels est respectivement disposé un guidage (11, 19) fixe avec une butée (13, 20).

10. Dispositif selon l'une quelconque ou plusieurs des revendications précédentes 1 à 8, ***caractérisé en ce que*** l'arrivée et/ou l'évacuation des récipients pour boisson ont lieu sur des plateaux rotatifs sur lesquels est respectivement disposé un guidage fixe avec une butée.
